# FASCICULE DE BREVET EUROPEEN

(11) **EP 0 003 712 B1**
(45) Date de publication et mention de la délivrance du brevet: **27.01.1982**
(21) Numéro de dépôt: 79420008.9
(22) Date de dépôt: 02.02.1979
(51) Int. Cl.: C25C 3/16

(54) **Procédé de réduction des perturbations magnétiques dans les séries de cuves d'électrolyse à haute intensité**
Verfahren zum Unterdrücken der magnetischen Störungen in Reihen von Elektrolyseöfen mit hohen Stromstärken
Process for reducing the magnetic perturbations in rows of high amperage electrolytic cells

(30) Priorité: 08.02.1978 FR 7804193
(43) Date de publication de la demande: 22.08.1979
(73) Titulaire: ALUMINIUM PECHINEY, 69433 Lyon Cedex 3 (FR)
(72) Inventeur: Morel, Paul, F-78110 Le Vesinet (FR); Dugois, Jean-Pierre, F-73300 Saint-Jean-De-Maurienne (FR)
(74) Mandataire: Pascaud, Claude

## Description

La présente invention concerne un nouveau procédé pour réduire les perturbations magnétiques dans les séries de cuves d'electrolyse en long, à haute intensité, destinées à la production d'aluminium par électrolyse d'alumine dissoute dans de la cryolithe fondue. Elle s'applique à la réduction des perturbations dues au champ propre crée par chaque cuve et par ses voisines de la même file et de la file adjacente lorsque celle-ci se trouve à une distance relativement proche de la file considérée.

On sait que, pour réduire les investissements et augmenter les rendements, la tendance est d'augmenter la puissance des cuves, qui, alimentées sous 100 000 ampères, il y a vingt ans, atteignent maintenant 200 000 ampères. On sait également, que les cuves disposées en travers par rapport à l'axe de la file, présentent à dimensions égales, des effets magnétiques moindres que les cuves disposées en long, malgré la complication des conditions d'exploitation et la détérioration des conditions de travail qui en résultent. De ce point de vue, les cuves en long ne présentent pas ces inconvénients, et le but de l'invention est un procédé permettant de ramener les effets magnétiques des cuves en long à un niveau inférieur à celui des cuves en travers, d'ou il résulte des économies d'energie considérables tout en conservant les avantages d'exploitation dûs à la disposition en long.

Dans tout ce qui va suivre, on désignera, selon les conventions habituelles, par Bₓ, By et B_{z} les composantes du champ magnétique selon les axes Ox, Oy et Oz, dans un trièdre rectangle direct dont le centre O est le centre du plan cathodique de la cuve, Ox est l'axe longitudinal dans le sens de la file, Oy, l'axe transversal et Oz l'axe vertical dirigé vers le haut.

Selon la convention habituelle, on désigne les positions amont et aval par référence au sens conventionnel du courant dans la série.

La figure 1 représente en coupe verticale transversale, passant par le point 0, une cuve d'électrolyse en long.
La figure 2 représente, en coupe horizontale schématique, passant par le point 0, une cuve d'électrolyse en long.
La figure 3 est un diagramme du champ B_{z} le long d'un grand côté de la cuve.
La figure 4 représente la forme de l'interface métal-électrolyte selon la répartition du champ B_{z} de la figure 3.
Les figures 5 et 6 schématisent deux dispositions possibles pour l'alimentation des cuves en long : par une tête et des montées centrales (figure 5) ou par les deux têtes (figure 6).
Les figures 7, 8, 9 et 10 montrent la position du conducteur négatif selon l'invention, en fonction du coefficient α, fraction de courant alimentant la tête amont.
La figure 11 explicite l'influence du champ de la file voisine sur le champ tatal d'une cuve donnée sur son petit axe Oy.
La figure 12 montre la position des conducteurs de compensation du champ de la file voisine dans une salle d'électrolyse comportant deux files relativement proches.
Les figures 13, 14 et 15 montrent la position du conducteur négatif en fonction du coefficient α lorsqu'on tient compte de l'influence de la file voisine.

### Exposé du problème

Le brevet français 1 143879, déposé le 28 Février 1956, au nom de »PECHINEY« a donné les conditions à respecter pour réduire les effets magnétiques dans les cuves en long, et la plupart des cuves constriuites dans le monde, depuis cette époque, ont utilisé les dispositions des conducteuers préconisés, afin de satisfaire à la double condition: dans lequel By_{"} est la compcsante horizontale du champ magnétique selon l'axe Oy (axe horizontal

### perpendiculaire à l'axe de la file) et dB _{Y}° est le gradient de ce potentiel selon l'axe vertical au centre dz de la cuce.

Dans tout ce qui suit, on se référera au schéma d'une cuve d'électrolyse, tel qu'il apparaît sur la figure 1 en coupe transversale.

Mais les conditions préconisées dans le brevet FR 1 143 879 ne concernaient que le champ horizontal et n'avaient pas d'action sur le champ vertical dont la valeur est pratiquement proportionnelle à l'intensité traversant la cuve.

Or, toutes les études récentes montrent l'importance de ce champ vertical. Il est responsable, en particulier, d'une déformation »en dôme« de la nappe d'aluminium liquide, dôme asymétrique, dont le sommet est décalé vers la tête aval de la cuve, et qui correspond à une dénivellation pouvant dépasser 4 centimètres par rapport au plan de référence.

Les forces, dites forces de Laplace, qui se développent, dans le métal sont la source de la déformation de l'interface bain-métal.
Forces selon l'axe Ox: f(x) = j_{y}B_{z}- j_{z}B_{y}
Forces selon l'axe Oy: f(y) = j_{z}Bₓ―jₓB_{z};
Bₓ, By et B_{z} étant les trois composantes du champ magnétique B selon les axes Ox, Oy, Oz, jₓ, jy et j_{z} étant les trois composantes de la densité de courant dans le métal.

L'exposé de la solution qu'apporte l'invention au problème des effets magnétiques sera facilité par une analyse des différentes composantes de ces forces.

Considérons la coupe horizontale d'une cuve en long, figure 2, au niveau du point central 0 que l'on divise en quatre quarts par les axes Ox et Oy, et déterminons tout d'abord les forces longitudinales selon les parallèles à Ox.

L'ensemble des forces f₁ (x) sur une parallèle à Ox (d'abcisse y) dans le premier quart est: car jy est constant en raison de la disposition habituelle des barres cathodiques à sorties transversales; il en est de même de j_{z}.

On aura de même dans le deuxième quart:

Sif₁ (x) = -F₂(x), les forces sur chaque parallèle à Ox seront égales et opposées. Il suffit, pour cela que: et que

Ces deux conditions sont réalisées si les courbes B_{z} et By sont antisymétriques par rapport à l'axe Oy.

### Cas du champ vertical B_{z}:

dans une cuve en long, la courbe de B_{z} sur chaque parallèle à Ox est antisymétrique par rapport à sa valeur à son point milieu comme on le voit sur la figure 3. Il suffit donc de rendre B_{z} nul sur l'axe Oy, pour que l'ensemble de Bₗ soit antisymétrique par rapport à Oy. Au centre O de la cuve, B_{z} (o) est alors nul par symétrie. B_{z} est maximum sur la parallèle à Ox passant par le bord extérieur du système anodique et si l'on annule B_{z} au point M, la courbe des B_{z} maximaux sera, elle aussi, antisymétrique.

Si B_{z} (M) et B_{z} (o) sont nuls, la valeur de Bₗ sur l'axe Oy ne dépasse pas 2 à 3 . 10-⁴ TESLA, pour une cuve de 100 000 ampères, ce qui est négligeable.

Donc, les valeurs de B_{z} en tous les points situés symétriquement par rapport à Oy ont des valeurs égales et de signe inverse, et les courbes de B_{z} sur chaque parallèle à Ox seront antisymétriques.

### Cas du champ horizontal By:

on conserve la condition By (au point central O) = 0 déjà énoncée dans le brevet FR 1 143 879. On constate que, lorsque By (o) = 0, les valeurs de By sur les axes parallèles à Oy sont minimales et très faibles.

La courbe de By sur chaque axe est alors également antisymétrique.

Au total, lorsque les deux conditions B_{z} (M) et By (o) = 0 sont réalisées, on voit que sur chaque parallèle à Ox: et
Σ F1 (x) dans le premier quart de la cuve,
= - Σ F₂ (x) dans le deuxième quart de la cuve.

L'égalité des forces conduit à une interface bain-métal en forme de dôme symétrique dont la flèche est minimale.

La figure 4 représente, dans le cas d'une cuve classique de 115 000 ampères, et en correspondance avec la figure 3: en traits pleins, la forme en dôme dissymétrique, et flèche importante (jusqu'à 4 cm) dans le cas d'un courbe B_{z} dissymétrique (trait plein) et la forme en dôme symétrique à faible flèche (environ 1 cm) dans le cas où B_{z} est antisymétrique par rapport à l'axe Oy, c'est-à-dire après mise en oeuvre de l'invention.

La force dissymétrique provient, dans le premier cas, du fait que l'ensemble des forces positives de R à P, F₁ (x) est environ trois fois plus grand que l'ensemble des forces négatives - F₂ (x), de P à S.

Déterminons maintenant les forces transversales, selon les parallèles à Oy avec les mêmes conventions que pour F (x) on a:

Ces forces transversales sont beaucoup plus faibles que les forces longitudinales F (x) car elles s'exercent sur des longueurs plus courtes (largeur de la cuve). Or:
jₓ, dans une cuve bien construite est nul,
j_{z} est constant

Dans une cuve en long, dont les conducteurs sont habituellement disposés symétriquement par rapport au plan x Oz, Bx est antisymétrique par rapport à Ox. Il en résulte que: et que Σ F₁ (y) sur le premier quart de la cuve = - ΣF4 (y) sur le quatrième quart de la cuve.

On arrive à la conclusion que, si l'on construit une cuve dans laquelle:
By(o)etB_{z}(M)=0
   1/ On diminue la valeur des champs maximaux qui, pour B_{z} et By sont situés à la périphérie de la cuve.
   2/ Les forces de Laplace seront minimales, égales et opposées par rapport aux axes Ox et Oy.
   3/ Il en résultera une surface de l'interface électrolyte-nappe d'aluminium liquide, stable et pratiquement horizontale.

Il peut être également avantageux d'obtenir la réalisation d'une condition supplémentaire, relative à la composante By au centre, que est:

Bien que ce gradient soit généralement assez faible, on peut chercher dans la mesure où les différentes conditions sont compatibles entre elles, à le rendre aussi proche que possible de zéro, ce qui revient, en fait, à annuler By dans toute l'épaisseur de la nappe de métal liquide, qui est faible et qui ne varie que de quelques centimètres par rapport à son niveau moyen.

### Exposé de l'invention

Le problème à résoudre étant posé, l'objet de l'invention, est un procédé pour réaliser les deux conditions By (o) et B_{z} (M) = 0 et éventuellement la troisième caractérisé par une disposition particulière des conducteurs de liaison entre les différentes cuves d'une série dans laquelle elles sont disposées en long, tenant compte en outre, de l'influence du champ magnétique d'une file voisine lorsque les deux files sont situées à une distance suffisamment réduite pour qu'on ne puisse plus négliger cette influence. L'invention s'applique aux cuves en long alimentées soit par les deux têtes, soit par la tête amont et au moins une montée latérale sur chaque côté.

De façon générale, les conducteurs négatifs (conducteurs de liaison entre les cuves) sont disposes symétriquement par rapport au plan médian xOz. En se référant à la figure 1, on désignera par Y et Z les coordonnées de ces conducteurs dans le plan xOz.

Le procédé est alors caractérisé en ce que les conducteurs négatifs sont disposés parallèlement à l'axe Ox et passent sensiblement par des points dont les coordonnées Y et Z satisfaisant un premier système d'équation, permettent de réaliser les deux conditions By (o) = 0 et B_{z} (M) = 0, ou, ce qui revient au même B_{z} (M) antisymétrique par rapport à l'axe Oy; il est également caractérisé en ce qu'on s'efforce que les coordonnées Y et Z satisfassent, au moins approximativement à une troisième équation, permettant de réaliser la condition supplémentaire -

ou tout au moins, de s'en approcher autant que possible dans la mesure ou les solutions sont compatibles entre elles.

Il est enfin caractérisé en ce que, outre les conditions précédentes, le champ de la file voisine est compensé au moyen d'un conducteur auxiliaire disposé le long de chaque file dans lequel on fait circuler un courant continu de sens inverse à celui du courant circulant dans la file, et dont l'intensité est fournie par la résolution d'un système d'équation tenant compte des diverses influences magnétiques sur chaque cuve.

On examinera successivement le cas d'une série comportant deux files de cuves suffisamment éloignées pour ne pas introduire d'effet de file voisine, puis le cas où il y a un effet de file voisine, et dans les deux cas, on distinguera les cuves classiques alimentées par les deux têtes et les cuves alimentées par la tête amont et par des montées centrales, telles qu'elles ont été décrites dans le brevet français n° 2 378 107, publié le 18 Août 1978, au nom de la demanderesse et dont la structure est rappelée sur la figure 5, dans le cas d'une montée centrale de chaque côte.

On convient d'appeler x la fraction de courant alimentant la tête amont A et (1 -α) la fraction de courant alimentant la tête aval B ou les montées latérales, selon le cas (figures 5 et 6).

On va maintenant déterminer la position des conducteurs négatifs, fonction du paramètre α.

De façon à simplifier les calculs, on cherche quelle doit être l'intensité constante, dans un conducteur, qui mis à la place du croisillon d'une part, et de chaque collecteur négatif d'autre part, créerait le même champ magnétique qu'eux. On trouve, alors, les intensités dites équivalentes figurant dans le tableau 1 ci-dessous, qui ne sont valables que pour des points situés dans le plan médian yOz.

A/ Cas d'une serie comportant une seule file ou deux files suffisamment eloignees pour qu'il n'y ait pas d'interaction magnetique entre elles

### Cas n° 1

### Cuves alimentées par une tête et des montées centrales (fig. 5)

### 1°/Réalisation de la condition By° = 0

By°= dû au croisillon:
formule dans laquelle k₁ est un coefficient expérimental qui tient compte du fait que le croisillon est formé, en pratique, de deux branches et de la discontinuité duejà l'intervalle entre les croisillons de chaque cuve d'une file. k₁ est presque toujours voisin de 0,9 et nous conserverons cette valeur par la suite.

h est la hauteur du croisillon au-dessus du plan de référence xOy.

by dû au collecteur négatif 1 = by° dû au collecteur négatif 2 =

By° est égal à : byo (croisillon) + b_{y°} (collecteur 1 ) + b_{y°} (collecteur 2) et doit être égal à 0. d'où l'on tire: 2°) Réalisation de la condition B_{z}(M) = 0 b_{z} (M) dû au collecteur 1 : b_{z}(M) dû au collecteur 2:

La condition B_{z} (M) = 0 s'écrit: b_{z} (M) croisillon + b_{z} (M) collecteur 1 + b_{z} (M) collecteur 2 = 0 c'est-à-dire: ou en effectuant:

On remarque que 1 a disparu, ce qui prouve que la solution sera indépendante de l'intensité traversant la cuve.

En utilisant la valeur de y² tirée de l'équation (2) on obtient l'équation du deuxième degré en Z qui permet d'obtenir la valeur de Z que l'on reporte dans l'équation (2) pour obtenir la valeur de Y

On a: By° dû au croisillon: by° dû aux collecteurs négatifs:

On doit avoir: dby (croisillon) + 2 dby (collecteurs) = 0 En posant, comme précédemment et, en la combinant aux équations (2) et (5), on en déduit que

### On remarque que

1 - µ et v sont fonction du paramètre α, défini plus haut. On obtient donc les solutions, c'est-à-dire les valeurs de Z et Y, sous forme d'une courbe qui est le lieu géométrique de la position des conducteurs négatifs, qui réalisent les conditions posées au départ.
2 - Les équations (5) et (6) sont indépendantes de l'intensité, dans la mesure où a et h qui interviennent dans » et ν sont constants. En fait, »h« hauteur du croisillon ne dépend pas de la taille des cuves et »a« demi-largeur du système anodique peut ne pas varier si l'on procède à l'augmentation de la taille des cuves par simple allongement du système anodique selon Ox. En pratique, »a« varie assez peu, et vaut, par exemple, 1,20 mètre pour une cuve de 100 000 ampères et 1,50 mètre pour une cuve de 200 000 ampères. Au-delà, pour des raisons technologiques, on n'augmente plus »a«.

### Exemples de realisations pratiques

### Exemple 1

On a appliqué les résultats ci-dessus à une série de cuves de 100 000 ampères, à montées centrales, pour laquelle h (hauteur du croisillon au-dessus du plan xOy) = 1,77 m et a (demi-largeur du système anodique) = 1,175 et comportant sur chaque grand côté, 11 barres de sorties cathodiques. Dans ces conditions, α ne peut donc varier que par fraction de 1/11. Mais on peut aussi envisager des variations continues de la valeur de α en jouant sur la résistance électrique des conducteurs de liaison. On a considéré six valeurs de α: 2/11 (0,182), 3/11 (0,273), 4/11 (0.364), 5/11 (0,455), 6/11 (0,545) et 7/11 (0,636).

L'application des formules 1 à 5 donne les résultats suivants:

N.B. Le signe ± signifie que cette cote est valable pour les conducteurs négatifs disposés de chaque côté de la cuve.

Ces valeurs ont été reportées sur le diagramme, figure 7 qui est, en fait, une demi-soupe transversa¹ d'une cuve en long, passant par le point central O. Les lignes bordées de hachures indique l'encombrement extérieur du caisson de la cuve.

On constate que pour des valeurs de α supérieures à 0,55, les conducteurs devraient se trouver à l'intérieur de la cuve. Pour des considérations économiques, et d'encombrement, on peut donc choisir α entre 0,35 et 0,55.

On va maintenant chercher à réaliser simultanément: et voir si les solutions sont compatibles entres elles, tout au moins de façon approchée, et si les trois conditions peuvent être réalisées simultanément:

La condition B_{y°} = 0 implique

En portant la valeur de Y² dans (6), il vient: soit en résolvant:

En introduisant cette valeur de Z dans (6A), on trouve Y.

On pourra donc tracer, sur un diagramme, les courbes (Y, Z) = f (α) qui satisfont d'une part = 0 et By° et d'autre part Bₗ (M) = 0 et B_{y°} = 0 et voir si leur intersection donne, pour la position du conducteur, une valeur acceptable.

### Exemple 2

On cherche à réaliser simultanément les trois conditions:

On ajoute au tableau I, pour faciliter le tracé de la courbe Y, Z = f (x) satisfaisant B_{z} (M) = 0 et By° ≠ 0, une valeur de α = 0,6 qui donne Y = 1,86 et Z = -0,98.

Puis on trace la courbe Y, Z = f (α), satisfaisant les deux équations

On voit que les deux courbes se soupent en un point de coordonnées Y = 1,96, Z = -1,01.

Ce point correspond à une position du conducteur à l'intérieur d : caisson, mais en pratique, on peut prendre un point voisin, à l'extérieur; les deux corbes ne s'écartant que lentement, la solution reste encore acceptable.

### Exemple 3

On a appliqué les mêmes résultats à une cuve de 200 000 ampères, pour laquelle h = 1,77 m, a = 1,50 m possédant également 11 barres cathodiques sur chaque grand côté. On obtient les valeurs suivantes:

Sur le diagramme, figure 9, on constate que les courbes de Y, Z = f (x) sont très voisines pour 100 000 ampères et 200000 ampères, mais que la valeur α = 0,546 conduit à une impossibilité géométrique.

Lex deux courbes seraient d'ailleurs en coïncidence si l'augmentation d'intensité avait été obtenue par le seul allongement de la cathode. En réalité, on a aussi élargi les anodes (facteur »a«). Sinon, a et h étant constants, il en serait de même pour µ et v et l'équation (5) étant indépendante de l'intensité, les courbes Y, Z = f α) seraient identiques.

### Cas n° 2

### Cuves classiques (figure 6) alimentées par les deux têtes du croisillon. Pas de file voisine

### La tête A (amont) reçoit une intensité α l, la tête B(aval) reçoit (1 -α) 1

Le calcul est identique mais les intensités équivalentes (voir tableau I) du croisillon et des collecteurs négatifs étant différentes, les nouvelles valeurs de µ' et v' sont les suivantes: Les équations (10) et (11) sont identiques à (2) et (5), soit:

### Exemple 4

En fonction du résultat ci-dessus, on a déterminé la position des conducteurs négatifs pour une cuve classique de 100 000 ampères, avec croisillon alimenté par les deux têtes avec h = 1,77 m et a = 1,175 et comportant également 11 barres de sorties cathodiques sur chaques grand côté.

Ces valeurs sont reportées sur le diagramme, figure 10; on constate que α = 0,8 conduit à une impossibilité, et que, pour des raisons économiques, on est conduit à choisir α entre 0,65 et 0,75.

### B/ Cas d'une serie comportant deux files voisines dans un même batiment

En pratique, la solution économique est d'installer les deux files de cuves dans le même bâtiment.

On introduit alors un champ vertical dû à la file voisine, assez uniforme en valeur et de même signe. Si l'on appelle b_{z} (cuve) le champ vertical de la cuve avec sa file, et b_{z} (file voisine) le champ vertical induit par la file voisine, on voit, sur le diagramme figure 11, qu'il est impossible d'obtenir simultanément: car b_{z} (M) cuve = -b_{z} (N) cuve, puisque bₗ est anisymétrique par rapport à Oy, alors que b_{z} (M) (file voisine) est sensiblement égal à b_{z} (N) (file voisine) et de même signe.

Sur cette figure 11, la courbe 1 représente la variation de b_{z} (cuve) sans file voisine, le long de M.O.N., la courbe 2 représente la variation de b_{z} (file voisine) le long de M.O.N., et la courbe 3 représente la variation de b_{z} (cuve + file voisine) le long de M.O.N.

Il faut donc compenser l'effet de la file voisine.

On a déjà, pour cela, proposé antérieurement un certain nombre de solutions par exemple; celles qui font l'objet de brevets français n° 1 079131, déposé le 7 avril 1953 (Compagnie PECHINEY), dans lequel on propose de créer une boucle électrique autour de la cuve, le n° 1 185 548 déposé le 29 Octrobre 1957 (Electrokemisk A.S.) dans lequel on procédé à une alimentation dissymétrique des têtes A et B, de même que dans le brevet français n° 1 586 867, déposé le 28 Juin 1968 (Vsesojuzny Nauchnoissledovatelsky i Proektny Institut Aluminievoi) ou dans le brevet français n° 2 333 060 déposé le 28 Novembre 1975 (Aluminium Péchiney) où l'on propose de positionner différentiellement les collecteurs négatifs de chaque côté de la cuve.

Ces deux dernières solutions diminuent sensiblement l'effet de file voisine, mais non uniformément sur l'ensemble de la cuve. D'autre part, by (cuve) et b_{z} (cuve) ne sont plus antisymétriques par rapport à Ox. On crée, de ce fait, une dissymétrie des forces de Laplace en Fy.

La méthode que nous allons décrire maintenant utilise un conducteur de compensation parcouru par un courant -i qui circule en sens inverse du courant 1 de la série, situé du côté extérieur des deux files de cuves, et placé à une distance minimale du caisson, compatible avec la sécurité électrique.

Une méthode analogue a déja été décrite dans le brevet américain US 3616317. Il convient cependant de la rendre compatible avec les conditions posées précédemment, et en particulier avec l'obtention de B_{y°} = 0 et de B_{z} (M) = 0. La figure 12 est une coupe schématique d'une salle d'électrolyse (1) comportant deux files voisines, dont on a représenté uniquement les systèmes anodiques 2 et 3, et, dans lesquelles les cuves sont disposées en long. Les conducteurs de compensation sont en 4 et 5. Les conducteurs de liaison des cuves sont omis pour ne pas surcharger le dessin. Les flèches arrondies schématisent les sens du champ magnétique crée par chaque conducteur de compensation.

On appelle:
a: la demi-largeur du système anodique
d: la distance du conducteur de compensation au bord extérieur de l'anode
I: la distance entre les bords intérieurs des systèmes anodiques des deux files de cuves
E: lechamp produit par le conducteur de compensation en M (côté intérieur)
F: le champ produit par le conducteur de compensation en N (côté extérieur)
e: le champ de la file voise en M
f: le champ de la file voisine en N
m: le champ bz de la cuve sans effet de file voisine

On a, en tenant compte, des deux conducteurs de compensation: On en déduit un rapport K

1 et de sont des valeurs fixées à la construktion et pratiquement indépendantes de la taille des cuves.

K varie avec »a« mais assez faiblement, comme le montre l'équation (12c). Pour une série de cuves dont la distance entre anodes I = 7,40 m et dont la distance entre le conducteur de compensation et le bord extérieur de l'anode d = 1,80 m, on trouve:

Pour une cuve de 100 000 ampères, où a = 1,175, identiqua à celle des exemples 1 et 3: K = 0,52.

Pour une cuve de 200 000 ampères, où a = 1,5, identique à celle de l'exemple 2, K = 0,47.

On peut donc se baser sur une valeur de K = 0,5.

On va maintenant choisir un schéma de cuve pour laquelle la valeur du champ vertical b_{z} (sans file voisine) soit m au point M, et donc - m au point N.

On détermine M par les équations:
m+e+KF = 0
-m+f+F = 0

D'où les valeurs: e et f sont directement proportionnels à i, et les valeurs de m, E et F seront donc également proportionnelles à i. On peut donc définier 3 caractéristiques: valables pour toutes les cuves disposées en long, en prenant 1, par commodité, exprimé en kilo- ampères.

K étant voisin de 0,5 les équations peuvent s'écrire, en pratique:

### Applications Pratiques

### Exemple 5

Pour une série de cuves de 100 000 ampères, identiques à celles des exemples 1 et 2, les valeurs du champ vertical dû à la file voisine en M et N, acec 1 = 7,40 m et d = 1,80 m sont respectivement (valeurs mesurées):
e = 24,4 . 10-⁴ Tesla
f = 18,9 . 10⁻⁴ Tesla

on a: D'où i', intensité dans le conducteur de compensation, d'après l'équation (12a) ou (12b) = 226A/1000A soit 22,6% de I.

On vérifie qu-aux points M et N, on a bien:
B_{z} (M) = B_{z}(N) = 0
En M = - 9,6 . 10⁻⁴ T - 15 . 10⁻⁴ T + 24,4 . 10⁻⁴ T = 0
En N = +9,6 . 10-4T - 28.4 . 10-4T + 18,9 X 10-⁴T = ₀

### Exemple 6

Avec les mêmes cuves que dans les exemples 1 et 3, on a réduit la distance d à 1,20 m (cette réduction n'est possible que si la disposition des cuves le permet). Il en résulte une dimunition importante de l'intensité i dans le conducteur de compensation.

On a:
K = 0,41
m' = -0,1184 - 10⁻⁴T/1000A
F' = -0,307 - 10⁻⁴T/1000A
E' = -0,126 · 10⁻⁴T/1000A
i' = 169A/1000A soit 16,9%

On vérifie qu'aux points M et N, on a bien B_{z} (M) = B_{z} (N) = 0
En M = - 11,8 - 1 2,6 + 24,4 = 0
En N = +11,8-30,7+18,9 = 0

### En conclusion

Si l'on réalise une cuve dont le champ m' par 1000 ampères au point M est égal à on obtiendra un champ total B_{z} nul en utilisant un conducteur de compensation parcouru par un courant i qui sera fonction de sa distance au bord extérieur de l'anode.

Lorsque l'on transforme une ancienne série, pour des raisons de sécurité électrique et d'encombrement, d sera voisin de 1,80 m et l'intensité i du conducteur de compensation sera dans ce cas de 22,6% du courant I de la série.

Dans le cas d'une série neuve d pourra être plus faible car il se situera dans un caniveau indépendant isolé de la série. Pour d = 1,20 le courant de compensation ne sera plus que 16,9% du courant I.

Cette méthode permet donc de minimiser le coût d'investissement, et le consommation du conducteur de compensation.

Cette méthode de compensation va maintenant être combinée avec la méthode précédemment décrite, visant à rendre B_{z} (m) et By (o) nuls.

### Cas n° 3

### Cuves à montée centrale (figure 5) alimentation du croisillon par la tête A sous une intensité α i par

### les montées centrales sous une intensité (1 -α) I. On tient compte de la file voisine

Dans ce cas, la condition B_{y°} = 0 ne change pas car la file voisine et le conducteur de compensation étant sensiblement dans le plan du métal, ils n'ont pas d'action sur By. On a donc les mêmes équations que (2) et (5) du cas n° 1.

Par contre, la condition B_{z} (M) est modifiée:
On a:
b_{z} (M) croisillon + b_{z} (M) collecteur 1 + b_{z} (M) collecteur 2 = m En reprenant le même calcul que dans le cas n" 1, on trouve: En posant: On a:

En tirant la valeur de Y² de l'équation (14), on obtient l'équation du 2ème degré: cette équation est identique à l'équation (5) di cas n° 1, sans file voisine, avec un nouveau coefficient ν₁ Elle permet de calculer Z que l'on reporte dans l'équation (14) pour obtenir Y.

### Exemple 7

On considère des de 100 000 ampères identiques à celles des exemples 1 et 3, placées en deux files par bâtiment, avec une distance entre anode
1 = 7,40 m et un conducteur de compensation placé à une distance
d = 1,80 m comme dans l'exemple 4.

On calcule de la même façon et avec les mêmes conventions pour ν

Sur la figure 13, la courbe I en pointillés correspond à la solution du cas n° 1, la courbe 2 en trait plein, correspond à la solution tenant compte de la file voisine. On constate que, pour des raisons pratiques et économiques, on choisira α compris entre 0,35 et 0,50.

### Exemple 8

On condidère des cuves de 200 000 ampères, identiques à celles des exemples 1 et 3, mais placées en deux files par bâtiment, avec une distance entre anodes I = 7,40 m et un conducteur de compensation placé à une distance de 1,80 m comme dans l'exemple 5.

On obtient de la même façon, les valeurs de y et z qui sont reportées sur le diagramme, figure 14.

### Cas n° 4

### Cuves classiques (figure 6) comportant un croisillon à alimentation par la tête amont (A) sous une intensité αl et par la tête aval (B), sous une intensité (1 -α) l

On tient compte de la file voisine.

Le calcul est identique à celui du cas n° 1, mais les intensités équivalentes du croisillon et des collecteurs négatifs étant différents, on aura de nouvelles valeurs pour les coefficients µ et v.

Réalisation de la condition By (o) = 0 Byo n'étant pas influencé par la file voisine, ne par le conducteur de compensation situé dans le plan xOy du métal, on a: Réalisation de la condition B_{z}(M): 0
La nouvelle valeur de ν'₁est:

L'équation (19) donnant z est la même que (16) avec les nouvelles valeurs de µ'₁et ν'₁:

### Exemple 9

On considère des cuves classiques (figure 6) de 100 000 ampères, identiques à celles de l'exemple 4, placées en deux files, dans le même bâtiment, avec une distance entre anodes, 1 = 7,40 m et un conducteur de compensation placé à une distance d = 1,80 m (comme dans l'exemple 5). On obtient, de la même façon, que dans les cas précédents, les valeurs de Y et Z:

qui sont reportées sur le diagramme, figure 15.

### Conclusion

Il résulte de ces différents exemples, compte-tenu des considérations pratiques et économiques qui conduisent à ne pas faire passer les conducteurs à une distance exagérée de la cuve ni à son contact direct, que pour la mise en oeuvre de l'invention l'on choisira le coefficient α de répartition du courant; égal ou inférieur à 0,55 dans le cas de cuves alimentées par une tête et au moins une montée centrale de chaque côté, et de préférence, compris entre 0,45 et 0,55, égal ou inférieur à 0,75 dans le cas de cuves classiques alimentées par les deux têtes, et de préférence, compris entre 0,75 et 0,65.

## Revendications

1. Procédé de réduction des perturbations magnétiques dans les séries de cuves d'électrolyse à haute intensité pour la production d'aluminium, disposées en long, chaque cuve étant alimentée en courant à partir de celle qui la précède, à la fois par la tête amont sous une fraction α de l'intensité, et par au moins un autre point situé entre la tête amont et la tête aval incluse, sous la fraction (1 ―α) de l'intensité, caractérisé en ce que l'on annule la composante horizontale transversale By du champ magnétique au centre de la cuve et qu'on rend antisymétrique la composante verticale B_{z} du champ magnétique par rapport à l'axe Oy en disposant les conducteurs négatifs de façon qu'ils soient parallèles à l'axe Ox et passent par les points de coordonnés Y et Z satisfaisant aux deux relations: et en ce que l'on annule, en outre, le gradient vertical de la composante horizontale du champ magnétique au centre de la cuve en déterminant les coordonnées Y et Z des conducteurs négatifs de façon qu'elles satisfassent le mieux possible à une troisième relation: les coefficients µ et v étant indépendants de l'intensité et dépendants de la demi-largeur »a« du système anodique, de la hauteur »h« du croisillon au-dessus du plan cathodique de référence xOy, et de la fraction α de l'intensité alimentant la tête amont de chaque, cuve, le coefficient µ étant égal à: lorsque les cuves sont alimentées par les deux têtes et égal à: lorsque les cuves sont alimentées par la tête amont et par au moins une montée centrale de chaque côté, le coefficient v étant égal dans l'un et l'autre cas à:

2. Procédé de réduction des perturbations magnétiques dans les séries de cuves d'électrolyse à haute intensité selon la revendication 1, caractérisé en ce que l'on choisit le coefficients de répartition du courant:
- égal ou inférieur à 0,55 et de préférence compris entre 0,45 et 0,55 dans le cas de cuves alimentées par la tête amont et au moins une montée centrale de chaque côté
- égal ou inférieur à 0,75 et de préférence compris entre 0,75 et 0,65 dans le cas de cuves classiques alimentées par les deux têtes.

## Patentansprüche

1. Verfahren zur Verringerung von magnetischen Störungen in einer Reihe von in Längsrichtung angeordneten Hochstrom-Elektrolysebehältern zur Aluminiumerzeugung, bei dem jeder Behälter gleichzeitig durch Strom ausgehend von demjenigen des vorhergehenden versorgt wird am stromaufseitigen Kopfende mit einem Bruchteil α der Stromstärke und an mindestens einem anderen Punkt zwischen dem stromaufseitigen Kopfende und dem stromabseitigen Kopfende, einschließlich diesem, mit einem Bruchteil (1 -α) der Stromstärke, dadurch gekennzeichnet, daß die Horizontalkomponente in Längsrichtung By des Magnetfeldes in der Mitte des Behälters beseitigt wird und daß die Vertikalkomponente B_{z} des Magnetfeldes in bezug auf die Achse Oy durch so Anordnen der negativen Leiter antisymmetrisch gehalten wird, daß sie parallel zu Oₓ sind und im wesentlichen durch die Punkte mit den Koordinaten Y und Z gehen, die folgende Beziehungen erfüllen: und daß darüber hinaus der Vertikalgradient der Horizontalkomponente des Magnetfeldes in der Mitte des Behälters dByo/dz daduruh beseitigt wird, daß die Koordinaten Y und Z der negativen Leiter so bestimmt werden, daß sie weitestgehend eine dritte Beziehung erfüllen: wobei die Koeffizienten µ und v von der Stromstärke unabhängig sind und einzig von der Halbbreite a des Anodensystems, der Höhe h des Tragkreuzes über der Bezugs-Kathodenebene xOy und dem Bruchteil α der Stärke des das stromaufseitige Kopfende jedes Behälters versorgenden Stroms abhängen, wobei der Koeffizient µ gleich ist: wenn die Behälter über die beiden Köpfe versorgt sind, und gleich ist: wenn die Behälter über das stromaufseitige Kopfende und zumindest über einen zentralen Anschluß an jeder Seite mit Strom versorgt ist, wobei der Koeffizient v in dem einen oder dem anderen Fall gleich ist:

2. Verfahren zur Verringerung von magnetischen Störungen in einer Reihe von Hochstrom-Elektrolysebehältern nach Anspruch 1, dadurch gekennzeichnet, daß der Koeffizient x für die Stromverteilung wie folgt gewählt wird:
gleich oder kleiner als 0,55 und vorzugsweise zwischen 0,45 und 0,55 für den Fall von Behältern, die über das stromaufseitige Kopfende und zumindest einen mittigen Anschluß an jeder Seite versorgt werden,
gleich oder kleiner als 0,75 und vorzugsweise zwischen 0,75 und 0,65 für den Fall von herkömmlichen Behältern, die über die beiden Kopfenden versorgt werden.

## Claims

1. A process for reducing magnetic disturbances in series of electrolysis tanks, operating at high current strength, for the production of aluminium, the tanks being disposed lengthwise, each tank being supplied with current from the preceding tank both by way of the upstream end at a fraction α of the current strength, and by way of at least one other point disposed between the upstream end and the downstream end inclusive, with a fraction (1 -α) of the current strength, characterised in that the horizontal transverse component By of the magnetic field at the centre of the tank is nullified and that the vertical component B_{z} of the magnetic field is made anti-symmetric with respect to the axis Oy by disposing the negative conductors in such a way that they are parallel to the axis Ox and pass through the points of co-ordinates Y and Z satisfying the two relationships: and that the vertical gradient of the horizontal component of the magnetic field at the centre of the tank is also nullified, by determining the co-ordinates Y and Z of the negative conductors in such a way that they satisfy as far as possible a third relationship: the coefficients µ and v being independent of the current strength and dependent on the half-width 'a' of the anodic system, the height'h' of the cross member above the cathodic reference plane xOy, and the fraction α of the current strength which supplies the upstream end of each tank, the coefficient µ being equal to: when the tanks are supplied by way of the two ends, and being equal to: when the tanks are supplied by way of the upstream end and by way of at least one central riser input member, on each side, the coefficient v in both cases being equal to:

2. A process for reducing magnetic disturbances in series of electrolysis tanks operating at a high current strength, in accordance with claim 1, characterised in that the current distribution coefficient α is made:
-equal to or lower than 0.55 and preferably between 0.45 and 0.55 in the case of tanks which are supplied by way of the upstream end and at least one central riser input member on each side,
-equal to or lower than 0.75 and preferably between 0.75 and 0.65 in the case of conventional tanks which are supplied by way of the two ends.
